# EUROPÄISCHE PATENTANMELDUNG

(11) **EP 0 102 639 A1**
(43) Veröffentlichungstag der Anmeldung: **14.03.1984**
(21) Anmeldenummer: 83108726.7
(22) Anmeldetag: 05.09.1983
(51) Int. Cl.: A47F 7/00

(54) **Vorrichtung für die Darbietung und den Verkauf von befüllten Tuben**

(30) Priorität: 08.09.1982 DE 8225278 U; 11.11.1982 DE 3241628
(71) Anmelder: GUSTAV STABERNACK GMBH, D-36341 Lauterbach (DE); Allgäuer Alpenmilch AG, D-8000 München 80 (DE)
(72) Erfinder: Woeller, Klaus, D-6232 Bad Soden /Ts. (DE); Conrad, Dieter, Dipl.Ing. (FH), D-8013 Haar (DE)
(74) Vertreter: Gudel, Diether (DE)

(57) **Zusammenfassung**

Beschrieben wird eine Vorrichtung für die Darbietung und den Verkauf von befüllten Tuben (16), die mit einer Verschlußkappe (38) verschlossen sind, deren freies Ende hülsenartig ausgebildet ist. Die Tuben werden mit ihren Verschlußkappen auf eine Halteplatte (17) mit entsprechend profilierten, nach oben weisenden Vorsprüngen (14) aufgestreckt. Mehrere der Halteplatten sind in einem Schienensystem verschiebbar, das auf die Oberseite eines Regalbretts aufgesetzt werden kann.

## Beschreibung

Die Erfindung betrifft eine Vorrichtung für die Darbietung und den Verkauf von befüllten Tuben, die mit einer Verschlußkappe verschlossen sind, deren freies Ende hülsenartig ausgebildet ist.

Derartige Tuben, die mit den unterschiedlichsten Waren befüllt sein können, insbesondere Lebensmittel, beispielsweise Senf, Tomatenmark, Mayonnaise, usw. aber auch mit anderen Materialien, beispielsweise Zahnpasta usw.,werden heute in den Verkaufsgeschäften in aller Regel dadurch für den Verkauf dargeboten, daß man sie auf ein zur Vorderseite geneigt angeordnetes und an allen Seiten geschlossenes Regalbrett lose auflegt. Sind einige der Tuben abverkauft, so rutschen die jeweils hinteren Tuben, bedingt durch die Schwerkraft, nach vorne und können dort abverkauft werden.

Dieses Verkaufssystem hat aber dennoch fühlbare Nachteile, die insbesondere in der losen, ungeordneten Anordnung und Darbietung der Tuben bestehen, die einander auch teilweise verdecken, so daß ihre Aufschriften nicht immer ganz sichtbar sind.

Die Erfindung vermeidet diese Nachteile. Ihr liegt die Aufgabe zugrunde, eine Vorrichtung für die Darbietung und den Verkauf derartiger Tuben vorzuschlagen, welches sich dadurch auszeichnet, daß die Tuben geordnet und zur Gänze für den Betrachter und potentiellen Käufer dargeboten und sichtbar sind. Außerdem soll ein größerer Vorrat an solchen Tuben in der Vorrichtung selbst vorhanden sein, die nach dem Abverkauf der dem Käufer jeweils zunächst liegenden Tuben auf einfache Weise nach vorne in den Sicht- und Griffbereich des Käufers gebracht werden können. Die Vorrichtung soll mit neuen Tuben sehr schnell und unproblematisch nachgefüllt werden können.

Zur Lösung dieser Aufgabe ist die Erfindung dadurch gekennzeichnet, daß im Grundriß im wesentlichen rechteckige Halteplatten mit nach oben weisenden Vorsprüngen vorgesehen sind, auf die-die Tuben mit den hülsenartigen Enden ihrer Verschlußkappen aufsteckbar sind, und daß wenigstens eine Führungsschiene für die Halteplatten vorgesehen ist, die in einer von der Führungsschiene gebildeten und an den Stirnseiten geschlossenen Aufnahme geführt verschiebbar sind.

Die Tuben werden somit mit ihrer Vorderseite nach unten auf die noppenartig auf dem Haltebrett verteilt angeorndeten Vorsprünge aufgesteckt, wo sie sicher aber dennoch lösbar gehalten werden. Zwischen den noppenartigen Vorsprüngen der Halteplatte und dem hülsenartigen Ende der jeweiligen Verschlußkappen wird somit ein Paßsitz ^{!} ausgebildet. Die Vorsprünge der Halteplatte können aber auch selbst hohl ausgebildet sein, wobei dann die Tuben mit ihren Verschlußkappen in die Öffnungen der hülsenartigen Vorsprünge, ebenfalls im Paßsitz eingesteckt werden. Beiden Ausführungsformen ist der Vorteil gemeinsam, daß die Tuben geordnet auf der Halteplatte senkrecht stehen und zur Gänze, ggf. abgesehen vom unteren Teil der Verschlußkappen, sichtbar sind. Mehrere dieser derartig bestückten Halteplatten sind nun erfindungsgemäß in einem Schienensystem verschiebbar gehalten, und zwar zumindest zwei solcher Halteplatten. Das Schienensystem umfaßt vorzugsweise zwei nebeneinander angeordnete Führungsschienen, so daß zumindest eine Gesamtzahl von vier solcher Halteplatten mit Tuben bestückt in einer erfindungsgemäßen Vorrichtung vorhanden sind. Jede der Halteplatten hat beispielsweise fünfzehn Speicherplätze für Tuben, so daß wenigstens 60 derartige Tuben dem Kunden dargeboten werden können. Dies reicht bei den meisten Ladengeschäften für den Verkaufsbedarf eines Tages aus. Die Vorrichtung läßt sich aber leicht vergrößern, beispielsweise wenn jeweils drei solcher Halteplatten hintereinander angeordnet sind, ggf. auch bei drei oder mehr Schienen nebeneinander.

Sind die Tuben der jeweils vordersten Halteplatte abverkauft, so wird diese entweder neu bestückt und neu in die Vorrichtung eingesetzt oder die jeweils hintere Halteplatte wird nach vorne geschoben und kann dann abverkauft werden, wobei die leere Halteplatte entweder nach hinten gebracht wird, bis sie ebenfalls wieder aufgefüllt werden kann , oder sie wird beiseite gelegt für eine sofortige oder spätere Auffüllung mit den Tuben.

Aus Herstellungs- und Kostengründen wird es bevorzugt, wenn die Halteplatten und die Führungsschiene aus tiefgezogenem Plattenmaterial aus Kunststoff bestehen und Versteifungsrippen aufweisen. Das Material ist preisgünstig und es können verhältnismäßig dünne Kunststoffplatten tiefgezogen werden, weil diese durch die Rippen versteift sind.

Außerdem wird es bevorzugt, wenn an die Vorderseite der Führungsschiene eine nach unten weisende Platte angeformt ist. Die Platte dient als Träger für Werbeaufdrucke und andere Informationen über die mit Hilfe der erfindungsgemäßen Vorrichtung zu verkaufenden Tuben. Die Platte schließt vorzugsweise einen stumpfen Winkel mit der Ebene der Halteplatten ein, damit ihre Beschriftung für den Betrachter besonders gut sichtbar ist.

Eine wichtige Ausgestaltung der Erfindung sieht vor, daß die Führungsschiene mit einem als Auflage für sie dienenden Regalbrett fest verbindbar ist. Obgleich es auch möglich ist, die Schiene lose auf ein solches Regalbrett aufzulegen, wird eine feste Verbindung bevorzugt, weil dann die erfindungsgemäße Vorrichtung gewissermaßen einen festen Platz auf den Regalen des betreffenden Ladengeschäftes hat. Die angestrebte, feste- und ggf. lösbare - Verbindung zwischen den Schienen und dem Regalbrett ist beispielsweise als Klebeverbindung ausgebildet, als Schraubverbindung und auch als Klemmverbindung. Im Fall einer besonders bevorzugten Klebeverbindung soll die Schiene an ihrer Unterseite eine ebene Fläche haben, die dann als Klebefläche auf dem ebenfalls ebenen Regalbrett dient.

Der auf den Halteplatten zur Verfügung stehende Raum für die dort anzubringenden Tuben wird besonders gut ausgenutzt, wenn die nach oben weisenden Vorsprünge der Halteplatten in mehrere, parallelen Reihen, und zwar jeweils zueinander versetzt, angeordnet sind. Die Vorsprünge haben in jedem Fall einen seitlichen Abstand, der mindestens der kleinsten Querabmessung der betreffenden Tubenkörpern entspricht. Die Hülsen der Verschlußkappen und die Vorsprünge der Halteplatten haben eine solche Länge und gegenseitige Passung, daß die von oben aufgesteckten Tuben gegen seitliches Kippen sicher gehalten sind, dennoch aber von den Hülsen leicht nach oben abgezogen werden können.

Für die Ausbildung der Führungsschiene gibt es mehrere Möglichkeiten. Diese kann einstückig mit unveränderlicher Größe ausgebildet sein, wobei dann die Führungsschiene als einstückige Platte mit hochgezogenen Kanten geformt ist. Die hochgezogenen Kanten bilden die Führungsmittel für die Halteplatten aus. Sind zwei Führungsschienen nebeneinander angeordnet, so haben sie aus Platzgründen vorzugsweise eine einzige, mittlere hochgezogene Kante, die dann an ihrer Seite die Halteplatten beider Reihen führt.

Zum Darbieten der Tuben auch außerhalb der Halteplatten und direkt in Griffweite des Käufers wird es bevorzugt, wenn an die vordere Stirnseite der Platte vor die den vorderen Abschluß bildende, hochgezogene Kante nebeneinander mehrere der Vorsprünge zum Halten der Verschlußkappen angeformt sind.

Eine andere Ausführungsform ist dadurch gekennzeichnet, daß die Länge der Führungsschiene der Tiefe eines Regalbretts angepaßt werden kann. Dabei wird berücksichtigt, daß unterschiedlich tiefe Regalbretter üblich sind.

Für diese Anpassung in der Länge der Führungsschiene sieht ein System vor, daß die Führungsschiene aus mehreren Teilschienen besteht, die leicht lösbar aneinander befestigbar sind. Die Teilschienen haben einander gleiche oder auch ungleiche Längen, so daß sie entsprechend der jeweils vorhandenen Regaltiefe leicht zu der gewünschten Länge zusammengesteckt oder zusammengesetzt werden können.

Hierbei wird es bevorzugt, wenn die Teilschienen plattenförmig mit hochgezogenen Rändern ausgebildet sind und mit nach unten weisenden Fortsätzen zumindest an ihren Stirnseiten, die in Aufnahmen an den Stirnseiten von zumindest einer der sich anschließenden Teilschiene bzw. von stirnseitigen Endplatten passen. Dadurch wird gewissermaßen ein Stecksystem geschaffen, mit dem die Teilschienen in beliebiger Reihe zusammengesteckt werden können. Die jeweils letzten Teilschienen einer solchen Reihe sind mit ihren Fortsätzen in entsprechende Öffnungen an den quer verlaufenden Endplatten eingesetzt, welche Endplatten dann vorzugsweise mit der Oberseite des betreffenden Regalbretts verbunden sind.

Eine wichtige Ausgestaltung dieses Merkmals sieht vor, daß die Fortsätze hülsenartig ausgebildet sind und Öffnungen haben, in die die Verschlußkappen der Tuben passen. Hierbei werden die ohnedies vorhandenen plattenartigen Schienen und die zum Zusammenstecken der Teilschienen vorgesehenen und hierbei hülsenartig ausgebildeten Fortsätze gleichzeitig zum Halten der Tuben benutzt. Dies ist besonders vorteilhaft, wenn beispielsweise nur noch wenige Tuben nicht abverkauft sind. Diese werden dann von ihrer Halteplatte abgenommen und in die hülsenartigen Fortsätze eingesteckt, wobei sich also die Innenwände der Fortsätze an die Außenwände der Verschlußkappen der Tuben im Paßsitz anlegen. Das jetzt geleerte Haltebrett kann dann befüllt werden und in das Schienensystem eingesetzt werden. Die beschriebene Anordnung, wonach die Schienen selbst plattenartig ausgebildet sind und hülsenartige Fortsätze passend zu den Außenwänden der Verschlußkappen haben, kann natürlich auch bei der vorstehend erläuterten einstückigen Ausführungsform der Führungsschienen vorgesehen sein.

Damit bei der durch die Teilplatten zusammengesetzten Führungsschiene deren Oberfläche glatt durchgeht, wird es bevorzugt, wenn zumindest eine der Teilplatten an einer ihrer Stirnseiten etwa um die Dicke des Plattenmaterials stufenartig erniedrigt ist. Bei den in der beschriebenen Weise zusammengesteckten Teilplatten ergibt sich somit eine durchgehende Oberfläche, auf der die Halteplatten leicht verschiebbar sind, obgleich die Schiene aus den erwähnten Teilschienen zusammengesetzt ist.

Die Erfindung wird im folgenden anhand von Ausführungsbeispielen näher erläutert, aus denen sich weitere wichtige Merkmale ergeben. Es zeigt:
Fig. 1 - eine Draufsicht auf eine Halteplatte;
Fig. 2 - einen Schnitt längs der Linie II - II von Fig. 1;
Fig. 3 - einen Schnitt längs der Linie III - III von Fig. 1 in vergrößertem Maßstab mit dem unteren Teil einer auf eine der Vorsprünge aufgesetzten Tube;
Fig. 4 - eine Draufsicht auf eine erfindungsgemäße Vorrichtung, bestehend aus mehreren der Halteplatten nach Fig. 1 bis 3 mit einer ersten Ausführungsform von zwei nebeneinander angeordneten, einstückigen, plattenförmigen Schienen;
Fig. 5 - einen Schnitt längs der Linie V - V von Fig. 4;
Fig. 6 - einen Schnitt längs der Linie VI - VI von Fig. 4;
Fig. 7 - eine Draufsicht ähnlich Fig.4 auf ein zweites System von in der Länge anpaßbaren Schienen, wobei zur Verdeutlichung die hierzu verwendeten Teilschienen links in Fig. 7 fortgelassen sind, ohne Halteplatten;
Fig. 8 - einen Schnitt längs der Linie VIII - VIII von Fig. 7;
Fig. 9 - einen Schnitt längs der Linie IX - IX von Fig. 7;
Fig. 10 - einen Schnitt längs der Linie X - X von Fig. 7, und zwar durch die in Fig. 7 obere Teilschiene;
Fig. 11 - ebenfalls einen Schnitt längs der Linie X - X, und zwar durch die in Fig. 7 untere Teilschiene;
Fig. 12 - einen Schnitt längs der Linie XII - XII von Fig. 7, wobei die beiden dort zusammengesteckten Teilschienen zur Verdeutlichung voneinander beabstandet dargestellt sind.

Nach den Fig. 1 bis 3 besteht eine erfindungsgemäße Halteplatte 11 aus einem rechteckigen Plattenteil 17, auf d.em von unten nach oben tiefgezogene Vorsprünge 14 von im wesentlichen zylindrischer, genaugenommen jedoch schwach kegelstumpfförmiger Form, angeordnet sind . Nach Fig. 1 sind drei Reihen 18, 19, 20 von derartigen Vorsprüngen 14 vorgesehen, wobei die Abstände der Vorsprünge 14 innerhalb jeder Reihe gleich sind und die Vorsprünge 14 benachbarter Reihen um eine halbe Teilung zueinander versetzt sind. Um die einzelnen Vorsprünge 14 herum befindet sich gemäß Fig. 1 ein Rautenmuster von Rippen 21, die durch einen Tiefziehvorgang in entgegengesetzter Richtung wie der Tiefziehvorgang der Vorsprünge 14 gebildet sind. Die Rippen 21 stehen nach unten von der Platte 17 vor; auf der entgegengesetzten Oberseite befinden sich dementsprechend Rillen oder Nuten 21'.

Der Plattenteil 17 ist an den langen Seiten zunächst nach oben und dann zur Bildung eines oberen Randes 22 wieder nach unten abgebogen. Der Rand 22 erstreckt sich über die Ebene der Platte 17 nach unten und geht in einen unteren Rand 23 über, der mit seiner Unterkante zur Auflage auf einer Unterlage dient. Der untere Rand 23 steht nach Fig. 3 über die Rippen 21 nach unten vor. Vorzugsweise liegt der untere Rand 23 aber in einer Ebene mti den Unterseiten der Rippen 21 (vergl. Fig. 2).

Nach fig. 3 besteht eine Tube 16 aus einem Tubenkörper 15 und einer auf deren mit Gewinde 28 versehenen Auslaßstutzen 27 aufgeschraubten Verschlußkappe 38.

Die Verschlußkappe 38 weist ein eigentliches Verschlußteil 29 auf, welches einen zum Auslaßstutzen 27 passenden Hohlraum mit einem Innengewinde 30 besitzt.

Von dem Verschlußteil 29 erstreckt sich in entgegengesetzter Richtung wie der Tubenkörper 15 eine im wesentlichen zylindrische, jedoch etwas konische Hülse 12 mit einem komplementär zu dem Vorsprung 14 leicht kegelstumpfförmigen Innenraum 13. Zwischen dem Hohlraum mit dem Innengewinde 30 und dem Innenraum 13 befindet sich also ein Zwischenwandstück 31.

Aufgrund der beschriebenen Ausbildung kann die Tube 16 mittels der Hülse 12 in der aus Fig. 3 ersichtlichen Weise auf irgendeinem der Vorsprünge 14 aufgesteckt werden, so daß es zu einer engen formschlüssigen Passung zwischen der Hülse 12 und dem betreffenden Vorsprung 14 kommt. Die Tube 16 wird somit nicht nur in vertikaler, sondern auch in seitlicher Richtung sicher an dem Ständer 11 gehalten.

Der seitliche Abstand der Vorsprünge 14 ist derart, daß auf benachbarte Vorsprünge 14 jeweils gleichartige Tuben 16 ohne gegenseitige Behinderung aufgesteckt werden . können.

Die im vorstehend beschriebenen Halteplatten 11 werden in ein Schienensystem eingesetzt, welches in zwei Ausformen anhand der Figuren 4 bis 6 bzw. 7 bis 12 dargestellt ist. Das Schienensystem nach Fig. 4 bis 6 ist als einstückige und in der Länge nicht veränderbare Platte ausgebildet und das Schienensystem nach Fig. 7 bis 12 als mehrteilige und daher in der Länge anpaßbare Führungsplatte. Beidne Systemen ist gemeinsam, daß nebeneinander zwei parallele Aufnahmeräume für jeweils mehrere der Halteplatten 11 nach Fig. 1 bis 3 vorgesehen sind.

Bei der ersten Ausführungsform nach Fig. 4 bis 6 ist eine einstückige Platte 41, ebenfalls aus tiefgezogenem Kunststoffmaterial, vorgesehen, an der nebeneinander zwei Aufnahmeräume 42 für die Halteplatten 11 nach Fig. 1 bis 3 ausgebildet sind. Es ist Platz für mindestens jeweils zwei solche Halteplatten 11 hintereinander in jedem Aufnahmeraum. Die Aufnahmeräume werden an den Längsseiten durch hochgezogene Rippen oder Wände 43 begrenzt, wobei die beiden Aufnahmeräume die mittige Wand 43 gemeinsam haben. An den Stirnseiten werden die Aufnahmeräume durch stirnseitige Wände 44 begrenzt.

Vor der vorderen, stirnseitigen Wand 44 ist die Platte 41 um einen gewissen Abstand weitergeführt und dort sind nebeneinander in einer Reihe mehrere der Vorsprünge 14 angeformt, auf die daher ebenfalls Tuben 16 aufgesteckt werden könnnen.

Daran nach vorne schließt sich eine Platte 45 an, die zur Aufnahme von Beschriftungen und dergleichen dient. Die Platte 45 schließt mit der Platte 41 einen stumpfen Winkel ein und ist nach unten geneigt.

Die Figuren 4 und 6 zeigen noch, daß die Platte 41 auf einem bei Pos. 46 angedeuteten Regalbrett befestigt werden kann, beispielsweise durch Verklebung.

Eine weitere Ausführungsform ist in den Figuren 7 bis 12 gezeigt, wobei die Aufnahmeräume durch mehrere Teilschienen gebildet werden, die in der jeweils gewünschten Länge zusammengesetzt werden können. Hierzu ist eine vordere und eine rückwärtige Endplatte 47 vorgesehen, die beide im wesentlichen L-förmig profiliert sind. Beide Endplatten werden ebenfalls auf dem Regalbrett 46 in geeigneter Weise befestigt, beispielsweise verklebt. Sie erstrecken sich in Querrichtung zu den Aufnahmen. An die vordere der Endplatten ist außerdem die Platte 45 zur Aufnahme der Beschriftungen angeformt.

Insbesondere die Figuren 7 und 8 zeigen, daß aus dem Material der Endplatten 47 Ringstücke 48 geformt sind, die nach oben weisen. In die Ringstücke passen entsprechende, ebenfalls zylindrische Fortsätze 49 von Teilschienen 50, 51 und 52.

Durch die Fortsätze 49 können die Teilschienen in der jeweils gewünschten Länge zusammengesetzt werden. Sie dienen dem weiteren Zweck, einen Restbestandteil an Tuben 16 aufzunehmen, beispielsweise wenn eine der Halteplatten 11 teilweise abverkauft ist und wieder gefüllt werden muß.

Die Figuren 9 bis 12 zeigen Einzelheiten der lösbaren Steckverbindung zwischen den Teilschienen, woraus sich ebenfalls ergibt, daß die rückwärtige und die mittlere der Teilschienen 51, 52 an ihrer vorderen Stirnseite jeweils stufenartig erniedrigt sind, so daß sich eine insgesamt durchgehende Auflagefläche für die Halteplatten 11 ausbildet. Die Stufen sind bei Pos. 53 angedeutet. Die im Bereich des niedrigeren Niveaus vorgesehenen Fortsätze 54 weisen, ähnlich wie die Fortsätze 49, ebenfalls nach unten. Sie haben aber einen Innendurchmesser, der nur etwas größer ist als der Außendurchmesser der dazu passenden Fortsätze 49 der jeweils darüber befindlichen Teilschiene, wodurch sich das erwähnte Stecksystem ergibt.

Fig. 7 zeigt als Beispiel, daß an der vorderen Stirnkante der ersten Teilschiene 50 insgesamt sechs Fortsätze 49 vorgesehen sind zur Aufnahme einer entsprechenden Anzahl von Tuben 16. Die beiden vordersten Fortsätze 49 dienen gleichzeitig als Steckverbindung mit den entsprechenden Ringstücken 48 der Endplatte 47.

Im übrigen zeigen die Figuren 7 bis 12, daß auch bei dieser Ausführungsform seitliche Wände 43 vorgesehen sind, die der Führung der Halteplatten 11 dienen, sowie stirnseitige Abschlußwände 44. Die Wände begrenzen auch hier die Aufnahmeräume 42.

Es ist somit ersichtlich, daß die beschriebene, neuartige Vorrichtung Tuben mit entsprechenden Verschlußkappen gut sichtbar dem potentiellen Käufer darbietet. Es ist stets ein ausreichender Vorrat an Tuben vorhanden, die ohne weiteres Zutun ebenfalls gut sichtbar und voneinander getrennt sowie geordnet auf ihren Halteplatten stehen. Ist die jeweils vorderste Halteplatte abverkauft, so muß nur die nächstfolgende Halteplatte nach vorne geschoben werden. Es kann dann eine neue, wieder mit Tuben bestückte Halteplatte von hinten in das Schienensystem eingesetzt werden.

## Patentansprüche

1. Vorrichtung für die Darbietung und den Verkauf von befüllten Tuben (16), die mit einer Verschlußkappe (38) verschlossen sind, deren freies Ende hülsenartig ausgebildet ist,
dadurch gekennzeichnet,
daß im Grundriß im wesentlichen rechteckige Halteplatten (11) mit nach oben weisenden Vorsprüngen (14) vorgesehen sind, auf die die Tuben (16) mit den hülsenartigen Enden (12) ihrer Verschlußkappen (38) aufsteckbar sind, und daß wenigstens eine Führungsschiene (43) für die Halteplatten (11) vorgesehen ist, die in einer von der Führungsschiene (43) gebildeten und an den Stirnseiten (44) geschlossenen Aufnahme (42) geführt verschiebbar sind.

2. Vorrichtung nach Anspruch 1,
dadurch gekennzeichnet,
daß die Halteplatten (11) und die Führungsschiene (43) aus tiefgezogenem Plattenmaterial aus Kunststoff bestehen und Versteifungsrippen (21, 43, 44) aufweisen.

3. Vorrichtung nach Anspruch 1 oder 2,
dadurch gekennzeichnet,
daß an die Vorderseite der Führungsschiene eine nach unten weisende Platte (45) angeformt ist.

4. Vorrichtung nach einem der Ansprüche 1 bis 3,
dadurch gekennzeichnet,
daß die Führungsschiene mit einem als Auflage für sie dienenden Regalbrett (46) fest verbindbar ist.

5. Vorrichtung nach einem der Ansprüche 1 bis 4,
dadurch gekennzeichnet,
daß die nach oben weisenden Vorsprünge (14) der Halteplatten (11) in mehreren,parallelen Reihen (18, 19, 20), und zwar jeweils zueinander versetzt, angeordnet sind.

6. Vorrichtung nach einem der Ansprüche 1 bis 5,
dadurch gekennzeichnet,
daß die Führungsschiene als einstückige Platte (41) mit hochgezogenen Kanten geformt ist.

7. Vorrichtung nach Anspruch 6, -
dadurch gekennzeichnet,
daß an die vordere Stirnseite der Platte vor die den vorderen Abschluß bildende, hochgezogene Kante (44) nebeneinander mehrere der Vorsprünge (14) zum Halten der Verschlußkappen angeformt sind.

8. Vorrichtung nach einem der Ansprüche 1 bis 5,
dadurch gekennzeichnet,
daß die Länge der Fürhungsschiene der Tiefe eines Regalbretts (46) angepaßt werden kann.

9. Vorrichtung nach Anspruch 8,
dadurch gekennzeichnet,
daß die Führungsschiene aus mehreren Teilschienen (50, 51, 52) besteht, die leicht lösbar aneinander befestigbar sind.

10. Vorrichtung nach Anspruch 9,
dadurch gekennzeichnet,
daß die Teilschienen (50,51, 52) plattenförmig mit hochgezogenen Rändern (43) ausgebildet sind und mit nach unten weisenden Fortsätzen (49, 54) zumindest an ihren Stirnseiten, die in Aufnahmen (54, 48) an der Stirnseite von zumindest einer der sich anschließenden Teilschiene bzw. von stirnseitigen Endplatten (47) passen.

11. Vorrichtung nach Anspruch 10,
dadurch gekennzeichnet,
daß die Fortsätze (49) hülsenartig ausgebildet sind und Öffnungen haben, in die die Verschlußkappen (38) der Tuben (16) passen.

12. Vorrichtung nach Anspruch 10 oder 11,
dadurch gekennzeichnet,
daß zumindest eine der Teilplatten (51, 52) an einer ihrer Stirnseiten etwa um die Dicke des Plattenmaterials stufenartig (Stufe 53) erniedrigt ist.
